# EUROPÄISCHE PATENTSCHRIFT

(11) **EP 2 104 079 B1**
(45) Veröffentlichungstag und Bekanntmachung des Hinweises auf die Patenterteilung: **12.10.2011**
(21) Anmeldenummer: 09002913.3
(22) Anmeldetag: 28.02.2009
(51) Int. Cl.: G08B 29/14

(54) **Verfahren und Warnmelder, insbesondere Rauchmelder**
Method and warning device, in particular smoke alarm
Procédé et alarme sonore, notamment détecteur de fumées

(30) Priorität: 19.03.2008 DE 102008014991
(43) Veröffentlichungstag der Anmeldung: 23.09.2009
(73) Patentinhaber: Job Lizenz GmbH & Co. KG, 22926 Ahrensburg (DE)
(72) Erfinder: Röpke, Gerhard, 23570 Travemünde (DE)
(74) Vertreter: Hauck Patent- und Rechtsanwälte

(56) Entgegenhaltungen:
- WO-A-01/67072
- DE-C1- 4 409 900
- JP-A- 2 128 298
- JP-A- 9 196 843

## Beschreibung

Die Erfindung bezieht sich auf ein Verfahren zur Prüfung des freien Eintritts von Gas in eine Messkammer eines Warnmelders nach Patentanspruch 1. Die Erfindung bezieht sich ferner auf einen Warnmelder, insbesondere Rauchmelder nach Patentanspruch 6.

Es ist eine Vielzahl unterschiedlicher Gefahren- oder Warnmelder bekannt geworden, die alle darauf beruhen, den Eintritt von Gas und/oder Rauch in eine Messkammer zu detektieren und ein Warnsignal abzugeben, wenn eine Abweichung von einem Sollzustand ermittelt wird. Das Warnsignal kann akustisch, optisch oder auf andere Weise abgegeben werden. Derartige Gefahren- oder Warnmelder werden üblicherweise an einer Wand und/oder einer Decke in Gebäuden angebracht. Die Detektoreinrichtung befindet sich innerhalb der Messkammer, beispielsweise eine optische Messeinrichtung. Damit in die Eintrittsöffnungen zur Messkammer kein Schmutz oder keine Insekten eindringen, ist bekannt, die Öffnungen mit einem Gitter oder einem Sieb zu versehen.

Bei größerem oder längerem Anfall von Staub in der Atmosphäre oder Auftauchen von Insekten kann es leicht zu einer Verstopfung des Gitters oder Siebes kommen, sodass der Eintritt einer Gefahr nicht oder nicht rechtzeitig gemeldet wird. Außerdem können die Eintrittsöffnungen derartiger Gefahrenmelder mit einem Klebeband oder dergleichen verschlossen werden, wenn in dem Gebäude Anstreicherarbeiten durchgeführt werden und verhindert werden soll, dass Farbe in die Messkammer eintritt. Aus JP 2128298 ist nun bekannt geworden, mit Hilfe eines Schallgebers in die Messkammer ein akustisches Signal zu geben und zu ermitteln, ob im Messkammerraum eine Resonanzverstimmung eintritt. Diese wird über den Strom einer Oszillatorschaltung ausgewertet, welche den Schallgeber, etwa ein Piezoelement, anregt.

Aus EP 1 870 866 oder EP 1 857 989 ist bekannt, die Durchlässigkeit der Eintrittsöffnungen zur Messkammer auf optischem Wege zu prüfen. Wird jedoch die Eintrittsöffnung mit einer Schutzfolie oder einem Klebeband verschlossen, kann dies nicht mit optischen Elementen an den Raucheintrittsöffnungen festgestellt werden, da sich die Abdeckungen außen am Gefahrenmelder befmden.

Aus DE 201 08 451 U1 ist ein optischer Rauchmelder bekannt, der einen Schallgeber in Form eines Piezoelements in der Messkammer aufweist. Der Schallgeber dient zur Erzeugung eines Alarmtons, wobei der Messkammerraum als Resonanzkörper verwendet wird. Eine Überwachung der Eintrittsöffnungen bzw. eines entsprechenden Siebes oder Gitters an der Eintrittsöffnung findet nicht statt. Aus DE 8 210 633 U 1 ist ein Feuermeldegerät bekannt geworden, bei dem die Messkammer mit einem Tongeber im Infraschallbereich bestückt ist. Zwischen der Tongeberkammer und der Messkammer sind mehrere Verbindungsöffnungen vorgesehen, die mit Ventilen ausgestattet sind, sodass die Bewegung der Tongebermembran in der Messkammer einen Unterdruck erzeugt und die Umgebungsluft in die Messkammer eingesaugt wird. Dadurch können auch Rauchpartikel in die Messkammer gelangen, die sich nur langsam in der Umgebungsluft des Rauchmelders bewegen. Eine Messung der Verschmutzung von Eintrittsöffnungen in die Messkammer findet nicht statt.

Der Erfindung liegt die Aufgabe zugrunde, ein Verfahren zur Prüfung des freien Eintritts von Gas über mindestens eine Öffnung in eine Messkammer eines Wam- oder Gefahrenmelders anzugeben, das einfach und sicher durchführbar ist, auch auf automatischem Wege, und das die Umgebung nicht beeinträchtigt.

Diese Aufgabe wird durch die Merkmale des Anspruchs 1 gelöst.

Bei dem erfindungsgemäßen Verfahren wird die Anzahl der Schwingungen nach einer Beendigung des akustischen Signals gemessen und mit einem vorgegebenen Wert verglichen. Vorzugsweise wird das akustische Signal kurzzeitig erzeugt.

Als Schallgeber kann zum Beispiel eine Piezoscheibe verwendet werden. Die Anregungsphase für den Schallgeber kann nur wenige Schwingungen im Bereich der Resonanzfrequenz betragen. So wird zum Beispiel die Piezoscheibe mit 20 Schwingungen angeregt. Dies hat den Vorteil, dass der Prüfbetrieb nur minimale Energie benötigt und der erzeugte Ton kurzfristig auftritt. Damit ist der Ton praktisch nicht wahrnehmbar und eine Prüfung für Personen in der Umgebung nicht störend.

Die Erfindung geht von der Erkenntnis aus, dass nach dem Ende der Anregungsphase der Schallgeber bzw. die Piezoscheibe mit einer abnehmenden Amplitude weiterschwingt. Das Abklingen der Amplitude wird durch die Resonanzsequenz, durch den Schallgeber, die Messkammer und die Eintrittsöffnungen beeinflusst. Mit anderen Worten, auch Eintrittsöffnungen, die durch Staub oder eine Folie teilweise oder ganz verschlossen sind, führen zu einer Dämpfung des Abklingvorgangs des Piezoelements. Die Ausschwingphase ist daher in Abhängigkeit vom Grad der Undurchlässigkeit der Eintrittsöffnungen mehr oder weniger signifikant kürzer. Die Anzahl der Schwingungen nach dem Ende des akustischen Signals wird daher gezählt und mit einem vorgegebenen Wert verglichen. Dieser vorgegebene Wert ist zum Beispiel die Anzahl der abklingenden Schwingungen im neuen oder unverschmutzten Zustand des Warnmelders. Dieser Wert wird in einer geeigneten Schaltung des Warnmelders gespeichert und im Prüfbetrieb wird die gemessene Anzahl von Schwingungen mit dem gespeicherten Wert verglichen. Übersteigt die Differenz einen vorgegebenen Wert, wird ein Fehlersignal erzeugt.

Das akustische Signal wird nach einer Ausgestaltung der Erfindung vorzugsweise zyklisch erzeugt. Nach jedem akustischen Signal erfolgt nach seinem Ende die Messung der Zahl der abklingenden Schwingungen.

Die Erfindung betrifft auch einen Warnmelder, der dadurch gekennzeichnet ist, dass eine Steuereinrichtung für die Anregung eines Schallgebers die Ansteuerung des Schallgebers unterbricht und eine Zählvorrichtung in einer Fehlermesseinrichtung die Anzahl der abklingenden Schwingungen nach der Unterbrechung der Anregung des Schallgebers zählt und die Fehlermesseinrichtung ein Fehlersignal erzeugt, wenn die Schwingungszahl unterhalb eines vorgegebenen Wertes liegt. Wie schon erwähnt, ist der Schallgeber vorzugsweise eine Piezoscheibe. Sie liegt nach einer weiteren Ausgestaltung der Erfindung hinter einer Öffnung in einer oberen Wand der Messkammer.

Nach einer weiteren Ausgestaltung der Erfindung kann der Schallgeber gleichzeitig Schallgeber der Messeinrichtung sein. Es ist bekannt, derartige Warn- oder Gefahrenmelder mit einem Schallgeber auszustatten, der einen Alarmton abgibt, wenn eine Gefahr detektiert wird.

Es sind verschiedene Möglichkeiten denkbar, eine Piezoscheibe über einen Oszillator anzutreiben. Eine besteht erfindungsgemäß darin, die Piezoscheibe in der Diagonalen einer H-Brückenschaltung anzuordnen, die an einen Oszillator angeschlossen ist.

Es gibt verschiedene Möglichkeiten, die abklingenden Schwingungen zu zählen. Eine besteht erfindungsgemäß darin, die Schwingungen in digitale Signale zu verwandeln, deren Anzahl dann bestimmt, ob die Eintrittsöffnung noch als freier Durchgang zu betrachten ist oder nicht.

Statt einer Zählung der Schwingungen während des Abklingvorgangs ist auch denkbar, einen Schwellwert vorzugeben, der erreicht bzw. unterschritten wird, um anzuzeigen, dass der Abklingvorgang weitgehend beendet ist. Wird z.B. der Schwellwert erreicht oder unterschritten innerhalb einer Zeitspanne, die kleiner ist als die Zeitspanne, die eine Piezoscheibe zum Ausklingen benötigt, wenn die Eintrittsöffnung frei ist, kann ebenfalls ein Fehlersignal erzeugt werden.

Die Erfindung wird nachfolgend anhand von Zeichnungen dargestellt und anhand eines Ausführungsbeispiels näher erläutert.
- Fig. 1: zeigt einen Schnitt durch einen Warnmelder nach der Erfindung,
- Fig. 2: zeigt ein Blockschaltbild einer Schaltungsanordnung für den Wam- melder nach Fig. 1,
- Fig. 3: zeigt den Schwingungsverlauf eines Piezoelements der Schaltungs- anordnung nach Figur 2,
- Fig. 4: zeigt die Umwandlung der Schwingungen nach Figur 3 in digitale Impulse.

An einem Sockel 52, der an einer Decke 10 in nicht gezeigter Art und Weise befestigt ist, ist ein Gehäuse 65 aus Kunststoff bei 51 angesetzt. Das Gehäuse 65 wird von einem Flanschteil 64 gehalten, das mit dem Sockel 52 verbunden ist. Einzelheiten hierzu werden nicht näher erläutert, weil sie allgemein bekannt sind. Innerhalb des Flanschteils ist ein erster Wandabschnitt 58 angebracht, und ein zweiter paralleler Wandabschnitt 53 ist über Streben 59, 60 mit dem ersten Wandabschnitt 58 verbunden. Der untere Wandabschnitt 55 weist eine Öffnung oder ein Loch 69 auf. Oberhalb des Loches in dem Zwischenraum zwischen den Wandabschnitten 58, 55 befindet sich eine Piezoscheibe 68 auf einem Sockel, der sich auf dem Wandabschnitt 55 abstützt; die Piezoscheibe steht seitlich über, wie bei 67 gezeigt. In dem Gehäuse 65 ist eine Messkammer 54 ausgebildet mit einem optischen Sender 56 und einem optischen Empfänger 57, wie dies für optische Rauchmelder allgemein bekannt ist. Auch hierzu werden Einzelheiten nicht angegeben. Die optische Messeinrichtung befindet sich auf einer Platte 62, die auf dem Boden der Messkammer 54 angeordnet ist. Zur Messkammer hin sind seitliche Eintrittsöffnungen 63 für Luft bzw. Gas zu erkennen. Das Gas tritt etwa gemäß Pfeil 66 ein. Sobald Aerosole im Gas oder andere Teilchen den Empfang des Lichtes vom optischen Sender 56 verändern, wird ein Fehlersignal erzeugt, wie dies an sich bekannt ist. Die hierzu erforderliche elektronische Schaltung ist nicht dargestellt.

Die Piezoscheibe 68 dient zum einen als Schallgeber zur Erzeugung eines Gefahrensignals durch die elektronische Gefahren- oder Warnmeldeschaltung. Des Weiteren dient die Piezoscheibe 68 als Prüfelement für die Durchgängigkeit der Eintrittsöffnungen 63 für Gas. Diese sind üblicherweise mit einem Gitter oder einem Sieb versehen (nicht gezeigt), das verhindert, dass Schmutzteilchen oder Insekten in das Innere der Messkammer 54 gelangen. Derartige Siebe oder Gitter können aber mit der Zeit verstopfen oder auch verklebt werden, wenn in dem Gebäuderaum, in dem der Melder angeordnet ist, mit Farbe gearbeitet wird. Mit Hilfe einer geeigneten Schaltung und des Schallgebers 68 kann festgestellt werden, ob eine ausreichende Durchgängigkeit besteht. Eine solche Schaltungsanordnung ist in Figur 2 zu erkennen. Dort ist gezeigt, wie ein Oszillator 10, der mit einer Brückenschaltung 12 verbunden ist, die Piezoscheibe 68 zu Schwingungen anregt. Die Schwingungen werden von einem Komparator 14 erfasst und in digitale Signale umgewandelt, welche in einem Zähler 16 gezählt werden. Die Ansteuerung des Oszillators 10 erfolgt über einen digitalen Prozessor 18, der auch einen Speicher 20 aufweist.

In Figur 3 ist angedeutet, wie der Prozessor 18 den Oszillator 10 kurzzeitig anregt. Die Anregungszeit ist mit tₐₙ angegeben und beträgt z.B. 20 Schwingungen. Die Frequenz entspricht etwa der Resonanzfrequenz. Die Resonanzfrequenz ergibt sich aus Resonanzfrequenz der Piezoscheibe 68, aus dem Volumen und der Beschaffenheit der Messkammer 54 und der Eintrittsöffnungen 63. Die Resonanz-frequenz kann vorher bei der Konstruktion bzw. bei einem Test ermittelt werden. Die Piezoscheibe 68 befindet sich in der Diagonalen einer H-Brückenschaltung, was nicht dargestellt ist. Wird die Anregung der Piezoscheibe 68 beendet, schwingt diese noch eine gewisse Zeit mit abklingender Amplitude nach, wie dies in Figur 3 zu erkennen ist. Die Abklingzeit ist in Figur 3 mit t_{AB} gekennzeichnet. Im Komparator 14 werden die Schwingungen der Piezoscheibe 68 in digitale Signale gewandelt, wie in Figur 4 gezeigt. Der Zähler 16 zählt die Anzahl der Impulse nach der Beendigung der Anregung des Oszillators 10. Im Speicher 20 ist die Anzahl der Impulse gespeichert, die bei einem neu produzierten Melder nach Beendigung der Anregung des Oszillators 10 noch auftreten. Eine verminderte Durchlässigkeit der Eintrittsöffnungen 63 führt zu einer Dämpfung dieser Schwingung, sodass die Anzahl der Impulse kleiner wird. Dies kann im Prozessor 18 ermittelt werden, der daraufhin ein Signal S4 auf einen Signalgeber 22 gibt. S1 bezeichnet in Figur 2 das Ansteuerungssignal für den Oszillator 10, S2 die parallele Ansteuerung des Zählers 16 und S3 das Impulssignal vom Zähler 16. Es versteht sich, dass Komparator 14 und Zähler 16 im Prozessor 18 untergebracht sein können.

Es versteht sich ferner, dass anstelle eines Zählers auch ein Schwellwertgeber vorgesehen werden kann, der ein Signal an den Prozessor gibt, wenn die Amplitude der abklingenden Schwingung diesen Schwellwert erreicht oder unterschreitet. Geschieht dies während eines Zeitrahmens, der kleiner ist als der Zeitrahmen für die Abklingschwingung der Piezoscheibe 68 bei einwandfrei geöffneten Eintrittsöffnungen 63, kann ebenfalls ein Fehlersignal erzeugt werden.

## Patentansprüche

1. Verfahren zur Prüfung des freien Eintritts von Gas über mindestens eine Öffnung in eine Messkammer eines Warnmelders, bei dem in der Messkammer ein akustisches Signal erzeugt und die Änderung des Resonanzverhaltens der Messkammer gemessen wird, zwecks Abgabe eines Fehlersignals, wenn das Resonanzverhalten sich messbar geändert hat, **dadurch gekennzeichnet, dass** die Anzahl der Abklingenden Schwingungen des akustischen Signals nach Beendigung der Erzeugung des akustischen Signals gemessen und mit einem vorgegebenen Wert verglichen wird.

2. Verfahren nach Anspruch 1, **dadurch gekennzeichnet, dass** das akustische Signal kurzzeitig erzeugt wird.

3. Verfahren nach Anspruch 1 oder 2, **dadurch gekennzeichnet, dass** das akustische Signal mit einer Piezoscheibe erzeugt wird und die abklingenden Schwingungen der Piezoscheibe gezählt werden.

4. Verfahren nach einem der Ansprüche 1 bis 3, **dadurch gekennzeichnet, dass** die Anzahl der abklingenden Schwingungen im neuen oder unverschmutzten Zustand des Warnmelders gezählt und gespeichert wird und die gezählten Schwingungen im Prüfbetrieb mit der gespeicherten Anzahl verglichen werden, wobei das Fehlersignal erzeugt wird, wenn die Differenz der Anzahl der Schwingungen einen vorgegebenen Wert erreicht.

5. Verfahren nach einem der Ansprüche 1 bis 4, **dadurch gekennzeichnet, dass** das akustische Signal zyklisch erzeugt wird und die Messung der Anzahl der abklingenden Schwingungen jeweils nach dem Ende des akustischen Signals erfolgt.

6. Warnmelder, insbesondere Rauchmelder, mit einer mindestens eine Öffnung aufweisenden Messkammer, in der eine Messeinrichtung angeordnet ist, wobei die Öffnung ein Sieb oder Gitter aufweist, ferner mit einem Schallgeber im Warnmelder, der in die Kammer ein akustisches Signal abgibt und einer Fehlermesseinrichtung im Warnmelder, die die Änderung des Resonanzverhaltens in der Kammer bei Erzeugung des akustischen Signals misst und ein Fehlersignal abgibt, wenn das Resonanzverhalten von einem vorgegebenen Wert abweicht, **dadurch gekennzeichnet, dass** eine Steuereinrichtung die Anregung des Schallgebers unterbricht und eine Zählvorrichtung die Anzahl der abklingenden Schwingungen nach Unterbrechung der Anregung des Schallgebers zählt und die Fehlermesseinrichtung ein Fehlersignal erzeugt, wenn die Schwingungszahl unterhalb eines vorgegebenen Wertes liegt.

7. Warnmelder nach Anspruch 6, **dadurch gekennzeichnet, dass** der Schallgeber eine Piezoscheibe (68) aufweist.

8. Warnmelder nach Anspruch 7, **dadurch gekennzeichnet, dass** die Piezoscheibe (68) über einer Öffnung (69) in einer oberen Wand (55) der Messkammer (54) angeordnet ist.

9. Warnmelder nach einem der Ansprüche 6 bis 8, **dadurch gekennzeichnet, dass** der Schallgeber gleichzeitig ein Schallgeber der Messeinrichtung ist.

10. Warnmelder nach einem der Ansprüche 7 bis 9, **dadurch gekennzeichnet, dass** die Piezoscheibe (68) in dem Querzweig einer H-Brückenschaltung (12) geschaltet ist, die an einen Oszillator (10) angeschlossen ist.

11. Warnmelder nach einem der Ansprüche 7 bis 10, **dadurch gekennzeichnet, dass** die Piezoscheibe (68) mit Resonanzfrequenz angeregt ist.

12. Warnmelder nach einem der Ansprüche 6 bis 11, **dadurch gekennzeichnet, dass** die Fehlermesseinrichtung einen Komparator (14) aufweist, der die abklingenden Schwingungen in digitale Signale umwandelt.

## Claims

1. A method for testing the free entrance of gas into a measuring cavity of a warning alarm device via at least one opening, wherein an acoustic signal is generated in the measuring cavity and the change of the resonance behavior of the measuring cavity is measured in order to emit an error signal when the resonance behavior has changed in a measurable degree, **characterized in that** the number of the decaying oscillations of the acoustic signal is measured after the termination of the generation of the acoustic signal, and is compared with a preset value.

2. A method according to claim 1, **characterized in that** the acoustic signal is generated for a short period of time.

3. A method according to claim 1 or 2, **characterized in that** the acoustic signal is generated with a piezo disc and the decaying oscillations of the piezo disc are counted.

4. A method according to any one of claims 1 to 3, **characterized in that** the number of the decaying oscillations is counted and memorized in the new or unsoiled condition of the warning alarm device, and in the testing operation the counted oscillations are compared with the memorized number, wherein the error signal is being generated when the difference of the number of oscillations reaches a preset value.

5. A method according to any one of claims 1 to 4, **characterized in that** the acoustic signal is generated in a cyclic manner, and the measurement of the number of the decaying oscillations takes place always after the end of the acoustic signal.

6. A warning alarm device, a smoke detector in particular, with a measuring cavity featuring at least one opening, a measurement device being arranged in said measuring cavity, wherein said opening features a screen or trellis, furthermore with a sound generator in the warning alarm device, which emits an acoustic signal into the cavity, and with an error measurement device in the warning alarm device, which measures the change of the resonance behavior in the cavity in the generation of the acoustic signal and emits an error signal when the resonance behavior deviates from a preset value, **characterized in that** a control device interrupts the excitation of the sound generator and a counting device counts the number of the decaying oscillations after the interruption of the excitation of the sound generator, and the error measurement device generates an error signal when the oscillation number is below a preset value.

7. A warning alarm device according to claim 6, **characterized in that** the sound generator has a piezo disc (68).

8. A warning alarm device according to claim 7, **characterized in that** the piezo disc (68) is arranged above an opening (69) in an upper wall (55) of the measuring cavity (54).

9. A warning alarm device according to any one of claims 6 to 8, **characterized in that** the sound generator is a sound generator of the measurement device at the same time.

10. A warning alarm device according to any one of claims 7 to 9, **characterized in that** the piezo disc (68) is connected in the shunt arm of an H-bridge circuit (12) which is connected to an oscillator (10).

11. A warning alarm device according to any one of claims 7 to 10, **characterized in that** the piezo disc (68) is excited with the resonance frequency.

12. A warning alarm device according to any one of claims 6 to 11, **characterized in that** the error measurement device comprises a comparator (14), which converts the decaying oscillations into digital signals.

## Revendications

1. Procédé de contrôle de la libre entrée de gaz via au moins une ouverture dans une chambre de mesure d'un générateur d'alarme, dans lequel un signal acoustique est produit dans la chambre de mesure et la variation du comportement en résonance de la chambre de mesure est mesurée, en vue de la délivrance d'un signal de défaut quand le comportement en résonance a varié de façon mesurable, **caractérisé en ce que** le nombre de vibrations décroissantes du signal acoustique est mesuré après la fin de la production du signal acoustique et est comparé à une valeur prédéterminée.

2. Procédé selon la revendication 1, **caractérisé en ce que** le signal acoustique est produit de façon brève.

3. Procédé selon la revendication 1 ou 2, **caractérisé en ce que** le signal acoustique est produit avec un disque piézo, et **en ce que** les vibrations décroissantes du disque piézo sont comptées.

4. Procédé selon une des revendications 1 à 3, **caractérisé en ce que** le nombre de vibrations décroissantes est compté et enregistré à l'état neuf ou non encrassé du générateur d'alarme, et **en ce que** les vibrations comptées pendant le fonctionnement de contrôle sont comparées au nombre enregistré, le signal de défaut étant produit quand la différence du nombre de vibrations atteint une valeur prédéterminée.

5. Procédé selon une des revendications 1 à 4, **caractérisé en ce que** le signal acoustique est produit de façon cyclique et **en ce que** la mesure du nombre de vibrations décroissantes est effectuée respectivement après la fin du signal acoustique.

6. Générateur d'alarme, en particulier détecteur de fumées, avec une chambre de mesure présentant au moins une ouverture et dans laquelle est disposé un équipement de mesure, l'ouverture présentant un tamis ou une grille, également avec un générateur de son dans le générateur d'alarme, qui délivre un signal acoustique dans la chambre, et avec un équipement de mesure de défaut dans le générateur d'alarme qui mesure la variation du comportement en résonance dans la chambre lors de la production du signal acoustique et qui délivre un signal de défaut quand le comportement en résonance diverge par rapport à une valeur prédéterminée, **caractérisé en ce qu'**un équipement de commande interrompt l'excitation du générateur de son et **en ce qu'**un dispositif de comptage compte le nombre des vibrations décroissantes après l'interruption de l'excitation du générateur de son, et **en ce que** l'équipement de mesure de défaut produit un signal de défaut quand le nombre de vibrations est inférieur à une valeur prédéterminée.

7. Générateur d'alarme selon la revendication 6, **caractérisé en ce que** le générateur de son présente un disque piézo (68).

8. Générateur d'alarme selon la revendication 7, **caractérisé en ce que** le disque piézo (68) est disposé au-dessus d'une ouverture (69) dans une paroi supérieure (55) de la chambre de mesure (54).

9. Générateur d'alarme selon une des revendications 6 à 8, **caractérisé en ce que** le générateur de son est simultanément un générateur de son de l'équipement de mesure.

10. Générateur d'alarme selon une des revendications 7 à 9, **caractérisé en ce que** le disque piézo (68) est monté dans la branche en dérivation d'un circuit en pont en H (12) qui est connecté à un oscillateur (10).

11. Générateur d'alarme selon une des revendications 7 à 10, **caractérisé en ce que** le disque piézo (68) est excité avec une fréquence de résonance.

12. Générateur d'alarme selon une des revendications 6 à 11, **caractérisé en ce que** l'équipement de mesure de défaut comprend un comparateur (14) qui convertit en signaux numériques les vibrations décroissantes.
